# EUROPÄISCHE PATENTSCHRIFT

(11) **EP 0 861 365 B1**
(45) Veröffentlichungstag und Bekanntmachung des Hinweises auf die Patenterteilung: **05.01.2000**
(21) Anmeldenummer: 96945874.4
(22) Anmeldetag: 07.11.1996
(51) Int. Cl.: E21C 41/16

(54) **VERFAHREN ZUR OPTIMIERTEN ORIENTIERUNG VON ABBAUBETRIEBEN, INSBESONDERE IN EINER STEINKOHLENLAGERSTÄTTE**
PROCESS FOR ENSURING OPTIMAL ORIENTATION OF FACE WORKING OPERATIONS, IN PARTICULAR IN A HARD COAL DEPOSIT
PROCEDE POUR OPTIMISER L'ORIENTATION D'OPERATIONS D'EXPLOITATION, NOTAMMENT DANS UN GISEMENT HOUILLER

(30) Priorität: 13.11.1995 DE 19542254
(43) Veröffentlichungstag der Anmeldung: 02.09.1998
(73) Patentinhaber: Ruhrkohle Aktiengesellschaft, 45128 Essen (DE)
(72) Erfinder: ERHARDT, Wilhelm, D-44807 Bochum (DE); LOOS, Joachim, D-45699 Herten (DE)
(74) Vertreter: Müller, Karl-Ernst, Dr., Dipl.-Ing.
(86) Internationale Anmeldenummer: DE9602144
(87) Internationale Veröffentlichungsnummer: WO9718383

(56) Entgegenhaltungen:
- WO-A-95/14155
- DE-A- 2 544 391
- DE-A- 4 339 418

## Beschreibung

Die Erfindung betrifft ein Verfahren zur Planung von Abbaubetrieben in einer tektonisch beanspruchten Sedimentationslagerstätte, insbesondere Steinkohlenlagerstätte, durch Festlegung von Abbaurichtung, Abbaulänge, Abbaugescnwindigkeit und Abbaufolge, wobei die Lage der Abbaubetriebe an den tektonischen Störungen im Lagerstättenkörper orientiert wird und zur Festlegung des zum Abbau aus- und vorzurichtenden Legerstättenkörpers das Einfallen, das Streichen und das Verwurfsmaß der jeweiligen erkannten geologischen Störung sowie der Verlauf der Faltungsenergie sowie die durch die tektonische Energie bewirkten Auflockerungen, Quetschungen und Pressungen im Gebirge und aie dadurch beeinflußten tektonischen Massentransporte als Planungsgrundlage herangezogen werden.

Ein derartiges Verfahren ist in der WO 95/14155 beschrieben; bei diesem Verfahren wird der tektomechanische Prozeß bei der Entstehung der Lagerstätte für die Projektierung der Lagerstättenteile berücksichtigt, indem die tektomechanischen Zusammenhänge beim Entstehen des der Abbauplanung unterliegenden Lagerstättenkörpers als Grundlage der Abbauplanung nutzbar gemacht werden, wobei präzisere Angaben über Ausgestaltung und Verhalten der Tektonik die Grundlagen der Abbauplanung wie auch der zugehörigen Planung dazu notwendige Aus- und Vorrichtungen verbessern. So werden bei dem bekannten Verfahren die Zusammenhänge zwischen Groß- und Kleintektonik oder zwischen Initial- und Folgestörungen für die Abbauplanung bereits nutzbar gemacht. Dabei erlaubt die Berücksichtigung der tektomechanischen Zusammenhänge eine frühzeitigere Angabe darüber, ob beispielsweise der Verwurf einer bekannten Störung voraussichtlich gleich bleibt oder in der einen oder anderen Streichrichtung zu- oder abnimmt. Mit dem bekannten Verfahren lassen sich demnach bereits Größen von Streichrichtungs- und Einfallensänderungen bei erkannten Störungen ermitteln und daraus Schlüsse für die Abbauplanung ziehen; es ist möglich, Angaben über das Aufreißen von Sprüngen in Abhängigkeit von Einfallen der Gebirgsschichten, das heißt in Abhängigkeit vom Stand der Auffaltung, zu machen und daran die Abbauplanung auszurichten. Auch sind damit schon präzisere Angaben über die Ausgestaltung und das Verhalten der Groß- und Kleintektonik möglich, womit die Grundlagen für die Abbauplanung und damit die Abbauplanung selbst zielorientiert zu einem Teil bereits verbessert sind.

Weiterhin ist aus DE-A-2544391 ein Verfahren zur Ermittlung der optimalen Abbaurichtung, insbesondere zur Vermeidung von Gebirgsschlägen, Gasausbrüchen und Steinfall bekannt, bei welchem die Baufolge und damit der Abbau unter Berücksichtigung der Reduzierung der tektonischen Kräfte festgelegt und durchgeführt wird, wobei die Zonen mit geringerer Reduzierung der tektonischen Kräfte zunächst gesondert abgebaut werden und der Abbau jeweils aus Zonen mit größerer Reduzierung in dem Bereich mit geringerer Reduzierung der tektonischen Kräfte geführt wird.

Obwohl mit den bekannten Verfahren die Planungssicherheit bei der Orientierung von Abbaubetrieben in einem Lagerstättenkörper bereits verbessert ist, treten beim Abbau beziehungsweise bei der Gewinnung weitere Probleme in Zusammenhang mit im Flözbereich anstehenden Gestein auf, die häufig zu einer Verringerung der Betriebspunktfördermenge bis hin zur Aufgabe der entsprechenden Bauhöhe führen.

Der Erfindung liegt daher die Aufgabe zugrunde, das gattungsgemäße Verfahren im Hinblick auf die Aussagekraft der Planungsgrundlagen weiter zu verbessern.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, daß die zu planenden Abbaubetriebe in Abhängigkeit von den Streichen, der Streichlänge und der Breite von erkannten und unter Berücksichtigung des durch die Faltungsenergie und die tektonische Energie geprägten tektomechanischen Prozesses projektierten Flözauswaschungen in dem Lagerstättenkörper orientiert werden, wobei die Lage von großräumigen Verschiebungen und/oder Verschiebungszonen unter Berücksichtigung einer lagerstättenimmanenten Äquidistanz ermittelt und bei Aufschluß einer Flözauswaschung in einem Abstand von weniger als 300 m davon das Streichen der Flözauswaschung festgestellt und in ein Verhältnis zum Streichen der Verschiebung und/oder der Verschiebungszone in Energieflußrichtung gesetzt wird.

Unter dem Begriff "Flözauswaschungen" werden Flözunregelmäßigkeiten verstanden, zu denen Flözvertaubungen, Flözversandungen, Flözscharungen, Flözaufspaltungen, linsenförmige Einlagerungen im Flöz, Ausfüllungen von Erosionsrinnen wie auch eine flächenhafte Flözerosion zählen; die durch Flözauswaschungen verursachten Probleme bei der Gewinnung sind vielfältig: Durch das anstehende Gestein wird der Bergegehalt in der Forderung erhöht, gegenüber Hangendausbrüchen besteht eine größere Anfälligkeit mit der Folge von "Ausbauproblemen", ferner verschleißen die Werkzeuge an den Gewinnungsmaschinen und/oder die Gewinnung muß örtlich auf Sprengarbeit umgestellt werden. Bei gleicher verwertbarer Förderung führen Auswaschungen ferner zu einem höheren Bergeanfall und damit zu höheren notwendigen Haldenkapazitäten über Tage. Desweiteren führen Flözauswaschungen ebenfalls bei gleicher verwertbarer Fördermenge einer Schachtanlage zu einer stärkeren Beaufschlagung anderer Betriebspunkte mit höheren Abbaufortschritten beziehungsweise mit dazu erforderlichen außerplanmäßigen Investitionen für zusätzlich Abbaubetriebe; vorgesehene Abbaufolgen können nicht eingehalten werden.

Mit der Erfindung ist nun im wesentlichen der Vorteil verbunden, daß bei dem Aussparen von Bereichen mit stärkeren bzw. häufigen Flözauswaschungen für die Orientierung von Abbaubetrieben die vorgenannten Erschwernisse weitgehend vermieden werden können.

Das Gebirge ist in einer Regel in bestimmten Abständen durch größere, etwa parallele Verschiebungszonen, die über große Entfernungen streichen, in nebeneinander liegende Bahnen aufgeteilt. Dabei hat an den Verschiebungen ein mehr oder weniger großer horizontaler Massentransport stattgefunden. Abhängig vom Einfallen der Gebirgsschichten und abhängig von der zugeführten tektonischen Energie und deren örtlichen Reduzierungen sind im tektomechanischen Prozeß im Bereich der Verschiebungszonen unbedeutende Aufscherungen bis bedeutende tektonische Störungen mit mehr als 100 m Verwurf entstanden.

Große Verschiebungszonen beginnen oder enden in einer beachtlichen Anzahl von Fällen im Kreuzungsbereich von großen Sätteln mit großen Sprüngen. Wenn die Sättel noch aufgefaltet wurden, als die großen Sprünge bereits angelegt waren, entstanden bei der Auffaltung oberhalb der Sprünge Auflockerungen und darunter Quetschungen. Liegen nun zu beiden Seiten eines Sprunges die Sattelachsen nicht genau gegenüber, dann heben sich Auflockerungen und Quetschungen nicht gegenseitig auf, und es entstehen nebeneinander Massendefizit und Massenüberschuß. Durch oen Materialtransport an den Verschiebungen werden Massendefizit und Massenüberschuß beseitigt. Zusätzlich zu den großen Verschiebungszonen, die eine vorgegebene Streichrichtung haben, wobei diese Streichrichtung über große Erstreckungen sowohl hintereinander als auch nebeneinander dominiert, sind Verschiebungszonen mit anderen Streichrichtungen zu erwarten. Während die dominierenden Verschiebungen in der Regel vom Kreuzungspunkt großer Sättel mit großen Sprüngen mit einem Verwurfsmaß von mehr als 200 m ausgehen, treten etwa rechtwinklig dazu streichende Verschiebungen bezienungsweise Verschiebungszonen überwiegend im Kreuzungsbereich von dominierenden Verschiebungen beziehungsweise Verschiebungszonen mit im Ruhrkarbon nach Westen hin einfallenden großen Sprüngen mit einem Verwurfsmaß von mehr als 200 m auf.

Hierbei ist für die Planung der Abbaubetriebe zu beachten, daß die großen Sprünge im Kreuzungsbereich mit den dominierenden Verschiebungen beziehungsweise Verschiebungszonen ihre Streichrichtung deutlich so verändern, daß im Liegenden der Sprünge stärkere Auflockerungen und im Hangenden Quetschungen während des tektomechanischen Prozesses entstehen. Durch den Massentransport an der Verschiebung wird die Auflockerung mit Hilfe der ausgelenkten Faltungsenergie zugeschoben; gleiches gilt für die Auflockerungen im Liegenden der großen im Ruhrkarbon westlich einfallenden Sprünge. Um die dortigen Auflockerungen zu zu schieben , wird eine zweite Verschiebung benötigt, an der ein zusätzlicher Massentransport stattfinden kann; der Energieaufwand zur Beseitigung von Auflockerungen ist im Bereich großer Auflockerungen größer, wenn der Materialtransport nur an einer Verschiebungszone erfolgt.

Die Aufteilung des Gebirges in bestimmten Abständen durch größere, etwa parallele Verschiebungszonen oder Verschiebungen, die über größere Entfernung streichen in nebeneinander liegenden Bahnen, gibt eine großräumige Wirklichkeit mit einem Störungsraster, welches auch in anderen, weniger bekannten Lagerstätten ermittelt beziehungsweise festgelegt werden kann; die Ermittlung dieses Störungsrasters beruht auf der Äquidistanz der Verschiebungszonen. So beträgt im Ruhrkabon der Abstand zwischen großen, ostwestlich streichenden Hauptverschiebungen, die auch latent angelegt sein können und dabei in der Regel als Schwächezonen ausgebildet sind, ca. 5,2 km; dazwischen befinden sich in einem Abstand von 0,8 bis 1,5 km, je nach Reduzierung der Faltungsenergie, weitere Verschiebungszonen oder Verschiebungen.

Die Aufteilung des Gebirges in bestimmten Abständen durch größere, etwa parallele Verschiebungszonen oder Verschiebungen nimmt Einfluß auf die Faltungsenergie und den Gegendruck. Die Faltungsenergie und der Gegendruck werden von den Verschiebungen abgelenkt. Da die Faltungsenergie auf breiter Front dem Gebirge zugeführt wird, ist mit den nebeneinander liegenden Ablenkungen der Energie eine Addition der Energie wie auch des Gegendruckes zu immer größer werdenden Werten verbunden. Dadurch wird die Ausgestaltungen von anderen tektonischen Störungen gesetzmäßig in Abhängigkeit von dem tektomechanischen Prozeß beeinflußt. Dadurch haben Sprünge im Bereich der größeren Verschiebungszonen und Verschiebungen in der Regel einen geringeren Verwurf oder laufen von beiden Seiten kommend im Nachbarbereich der Verschiebungen aus beziehungsweise setzen von hier wieder an. Das gilt insbesondere für Sprünge mit kleineren Abschiebungsbeträgen von weniger als 100 m; auch ändert sich die Streichrichtung der Sprünge. Das Gleiche gilt für Überschiebungen. Auf der Grundlage dieser Zusammenhänge im tektomechanischen Prozeß ist zwischen den Verschiebungszonen mit größeren Verwürfen an den Sprüngen zu rechnen. Dort wird Gebirgsmaterial verstärkt aufeinander zugeführt, so daß in.solchen Zonen die Bewegungsmöglichkeiten an kleintektonischen Störungen im Gebirge eingeschränkt sind.

Die Streichrichtung von dominierenden Verschiebungen beziehungsweise Verschiebungszonen in einer Lagerstätte richtet sich nach der Reduzierung der Faltungsenergie in großen Sättel- und Überschiebungsbereichen. Stärkere Auffaltungen und/oder Überschiebungsmaße sind mit einer großen Reduzierung der tektonischen Energie verbunden. In Energieflußrichtung entstehen dadurch unterschiedliche Energieinhalte nebeneinander. Die größere Energie wird in Richtung der geringeren Energie diagonal abgelenkt. In dieser Richtung (Streichrichtung) entstehen Aufscherungen, die im tektomechanischen Prozeß für das Entstehen und die Ausgestaltung insbesondere von Verschiebungen verantwortlich sind; die Aufscherungen sind frühzeitig angelegt und können als Vorprägung des Gebirges bezeichnet werden.

Treffen dominierte ostwestlich streichende Verschiebungen und/oder Verschiebungszonen auf Sättel- und/oder Überschiebungszonen, die infolge ihrer Auffaltung und Überschiebungsmaße Anlaß für dominierende Verschiebungen und/oder Verschiebungszonen geben, die eine nordsüdliche Streichrichtung haben, überlagern sich die Aufscherungen aus beiden Systemen in Energieflußrichtung, ausgehend von Sattel- und Überschiebungsbereichen, die Verschiebungen und/oder Verschiebungszonen mit einer nordsüdlichen Streichrichtung verursachen.

Von Bedeutung für die Planung von Abbaubetrieben ist dabei ein im allgemeinen immer wiederkehrender Unterschied zwischen den Streichrichtungen von früh entstandenen Flözauswaschungen und später entstandenen Folgestörungen. Die unterschiedliche Streichrichtung kann mit einem gegenläufigen Materialtransport an den Aufscherungen der Verschiebungszonen erklärt werden; die Streichrichtungen von Auswaschungen und Folgestörungen sind entweder parallel zu den Streichrichtungen der Verschiebungszonen, oder die Streichrichtungen bilden miteinander einen für das Ruhrkabon geltenden Winkel von ungefähr 30 gon; die Spitzen dieses Winkels weisen jedoch in entgegengesetzte Richtung, was auf eine Umkehr der Richtung des Massentransportes zu beiden Seiten der Aufscherung hindeutet. Somit bestand zunächst (bereits während der Sedimentation) ein Massentransport in Richtung des Generalstreichens und anschließend senkrecht dazu; die noch plastische Gebirgsmasse wich nach 0sten und Westen aus und bewegte sich später (nach stärkerer Verfestigung) nach Norden. Wesentlich ist für die Streichrichtung der Flözauswaschungen im Ruhrkabon die Auslenkung des sedimentierten Gebirgsmaterials senkrecht zur größten horizontalen Gebirgsspannung, die für das Ruhrkabon in Richtung SS0-NNW angenommen wird; dadurch ist an den Verschiebungen beziehungsweise Schwächezonen eine Bewegung veranlaßt worden, die gegenläufig zu späteren Bewegungen war und dadurch die Streichrichtung der Flözauswaschungen bestimmt.

Nach Ausführungsbeispielen der Erfindung werden unter Berücksichtigung der vorstehenden Gesichtspunkte die Flözauswaschungen projektiert, und es wird die Abbaurichtung der zu orientierenden Abbaubetriebe jeweils parallel zu der projektierten Flözauswaschung festgelegt.

Nach einem Ausführungsbeispiel der Erfindung ergibt sich eine weitere Projektion des Verlaufs von Flözauswaschungen im Zusammenhang mit der Existenz von Überschiebungen; zwei Überschiebungen können auf einer querschlägig zum Generalstreichen angelegten Linie oder einem schmalen Band in gleicher Richtung auslaufen; in diesem Fall sind Flözauswaschungen, die in Richtung der Linie oder des schmalen Bandes streichen, bei der Planung der Orientierung von Abbaubetrieben mit zu berücksichtigen. Insbesondere gilt dies für Flözauswaschungen, die im Auslaufbereich von südlich angeordneten Überschiebungen beginnen und ca. 400 m vor der nördlich davon gelegenen Überschiebung auslaufen. Hier wirken sich frühzeitig die späteren Energiedifferenzen im tektomechanischen Prozeß aus. Vergleichbares gilt, wenn ostwestlich streichende Verschiebungen beziehungsweise nordsüdlich streichende Verschiebungen nach Süden hin im gleichen Bereich auslaufen. Ferner ist das Auslaufen von Falten und Wechseln insoweit von Bedeutung, als jeweils nördlich des Auslaufbereiches Flözauswaschungen mit nordsüdlichem Streichen im westlichen Auslaufbereich und mit ostwestlichem Streichen im östlichen Auslaufbereich bei der Planung zu berücksichtigen sind.

Ferner ist Mittelhalbierende zwischen zwei im Einfallen und Streichen etwa parallelen Überschiebungen mit einem Verwurfsmaß von mehr als 10 m bei der Planung von Abbaubetrieben zu berücksichtigen. Dabei kommt es zu einer Überlagerung von Beanspruchungen des Gebirges, wenn der bankrechte Abstand der Überschiebungen kleiner als 800 m ist; diese 800 m sind im Falle des Ruhrkabons insofern von Bedeutung, als diese Entfernung ein signifikanter Abstand zwischen großtektonischen Überschiebungen in einigen Bereichen des Ruhrkabons ist.

Desweiteren sind Flözauswaschungen bis zu einem bankrechten Abstand von ca. 400 m im Hangenden von Überschiebungen ebenfalls in die Planung der Orientierung von Abbaubetrieben einzubeziehen; dabei handelt es sich um Flözauswaschungen, die parallel zu den Überschiebungen streichen. Wesentlich ist dabei, daß sich die Überschiebungen im Nord- und Südflügel großer Sattelsysteme befinden und nach Norden und Süden hin einfallen; hier waren aufgrund der Spannungsverteilung im tektomechanischen Prozeß die späteren Spannungen relativ gering und dadurch entstand frühzeitig ein Freiraum für mögliche Schwächezonen, in denen sich Flözauswaschungen bildeten.

Der Hangendbereich von Überschiebungen wird während des tektomechanischen Prozesses durch Schichtgleitung beansprucht. Das steht in Verbindung mit Änderungen des Überschiebungsmaßes an den Überschiebungen im gleichen stratigraphischen Niveau; in diesen Fällen hat die Schichtgleitung die Bereiche mit Flözauswaschungen stärker zerstört, und aus diesem Grund hat nach einem Ausführungsbeispiel der Erfindung die Abbauplanung vorzusehen, daß der Ausbauabstand im Streckenbereich verringert und im Strebbereich die Ausbauverspätung reduziert sind.

Nach einem Ausführungsbeispiel der Erfindung ist ferner die Petrographie der Lagerstätte von Bedeutung; mächtige Sandsteinbänke mit geringem Abstand von einem Flöz weisen auf eine ufernahe Sedimentation hin, und in diesem Bereich waren die tektonischen Bewegungen vermutlich geringer; Flözauswaschungen im Zusammenhang mit Bewegungen an Schwächezonen sind unterblieben. In einem solchen Fall braucht die Abbauplanung keine Rücksicht auf Flözauswaschungen zu nehmen; allerdings müssen bei derartigen Gegebenheiten Maßnahmen zur Anpassung des Abbaubetriebs an eine geringere Mächtigkeit mit einem größeren Verstellbereich des Strebausbaus und mit einem geeigneten Gewinnungsmittel vorgesehen werden. Hierbei ist es nach einem Ausführungsbeispiel der Erfindung zweckmäßig, mit Hilfe einer vorherigen Durchführung von Bohrungen in einem engen Bohrraster die geringste anzutreffende Flözmächtigkeit festzustellen und dann den Strebausbau und das Gewinnungsmittel an den festgestellten Wert anzupassen.

Die in der vorstehenden Beschreibung, den Patentansprüchen und der Zusammenfassung offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Verfahren zur Planung von Abbaubetrieben in einer tektonisch beanspruchten Sedimentationslagerstätte, insbesondere Steinkohlenlagerstätte, durch Festlegung von Abbaurichtung, Abbaulänge, Abbaugeschwindigkeit und Abbaufolge, wobei die Lage der Abbaubetriebe an den tektonischen Störungen im Lagerstättenkörper orientiert wird und zur Festlegung des zum Abbau aus- und vorzurichtenden Lagerstättenkörpers das Einfallen, das Streichen und das Verwurfsmaß der jeweiligen erkannten geologischen Störung sowie der Verlauf der Faltungsenergie sowie die durch die tektonische Energie bewirkten Auflockerungen, Quetschungen und Pressungen im Gebirge und die dadurch beeinflußten tektonischen Massentransporte als Planungsgrundlage herangezogen werden, dadurch gekennzeichnet, daß die zu planenden Abbaubetriebe in Abhängigkeit von dem Streichen, der Streichlänge und der Breite von erkannten und unter Berücksichtigung des durch die Faltungsenergie und die tektonische Energie geprägten tektomechanischen Prozesses projektierten Flözauswaschungen in dem Lagerstättenkörper orientiert werden, wobei die Lage von großräumigen Verschiebungen und/oder Verschiebungszonen unter Berücksichtigung einer lagerstättenimmanenten Äquidistanz ermittelt und bei Aufschluß einer Flözauswaschung in einem Abstand von weniger als 300 m davon das Streichen der Flözauswaschung festgestellt und in ein Verhältnis zum Streichen der Verschiebung und/oder der Verschiebungszone in Energieflußrichtung gesetzt wird.

2. Verfahren nach Anspruch 1, dadurch gekennzeichnet, daß bei einem erkannten winkligen Verlauf zwischen den Streichlinien von Flözauswaschung und Verschiebung und/oder Verschiebungszone die Lage der Flözauswaschung in dem erkannten Winkel im weiteren Verlauf der Verschiebung und/oder der Verschiebungszone projektiert und die Abbaurichtung parallel zu der projektierten Flözauswaschung festgelegt wird.

3. Verfahren nach Anspruch 1, dadurch gekennzeichnet, daß bei einem erkannten parallelen Verlauf im Streichen von Flözauswaschung und Verschiebung und/oder Verschiebungszone die Lage der Flözauswaschung parallel zu dem weiteren Verlauf der Verschiebung und/oder Verschiebungszone projektiert und die Abbaurichtung parallel zu der projektierten Flözauswaschung festgelegt wird.

4. Verfahren nach einem der Ansprüche 1 bis 3, dadurch gekennzeichnet, daß bei einer erkannten beziehungsweise projektierten Unterbrechung in dem Verlauf einer großräumigen Verschiebung und/oder Verschiebungszone der Verlauf einer erkannten beziehungsweise projektierten Flözauswaschung in Streichrichtung der Verschiebung und/oder Verschiebungszone projektiert und die Abbaurichtung parallel zu der projektierten Flözauswaschung festgelegt wird.

5. Verfahren nach einem der Ansprüche 1 bis 4, dadurch gekennzeichnet, daß bei einer im Hangendbereich einer Überschiebung erkannten Flözauswaschung mit einem parallel zur Überschiebung projektierten Streichen in dem Hangendbereich bis 400 m bankrechtem Abstand von der Überschiebung zur weiteren Aufklärung des Lagerstättenkörpers Erkundungsbohrungen angesetzt und/oder Durchschallungen vorgenommen werden.

6. Verfahren nach Anspruch 5, dadurch gekennzeichnet, daß bei einer Änderung des Überschiebungsmaßes an einer Überschiebung im gleichen stratigraphischen Niveau die Planung der Abbaubetriebe einen geringeren Ausbauabstand im Streckenbereich und eine reduzierte Ausbauverspätung im Strebbereich vorsieht.

7. Verfahren nach Anspruch 5 oder 6, dadurch gekennzeichnet, daß bei einem bankrechten Abstand zwischen zwei im Einfallen und Streichen etwa parallen Überschiebungen von weniger als 800 m die Bereiche mit erkannten und/oder projektierten Flözauswaschungen von der Abbauplanung weitgehend ausgenommen werden.

8. Verfahren nach einem der Ansprüche 1 bis 7, dadurch gekennzeichnet, daß bei einer in etwa quer zur Richtung der Energiezufuhr auslaufenden Falte Bereiche im Energieschatten der Falte mit erkannten und/oder projizierten Flözauswaschungen von der Abbauplanung weitgehend ausgenommen werden.

9. Verfahren nach einem der Ansprüche 1 bis 7, dadurch gekennzeichnet, daß bei einer in etwa quer zur Richtung der Energiezufuhr auslaufenden Falte in Bereichen im Energieschatten der Falte mit erkannten und/oder projizierten Flözauswaschungen Abbaubetriebe mit einer geringeren Betriebspunktfördermenge geplant werden.

10. Verfahren nach einem der Ansprüche 1 bis 7, dadurch gekennzeichnet, daß bei einer in etwa quer zur Richtung der Energiezufuhr auslaufenden Falte in Bereichen im Energieschatten der Falte bei erkannten und/oder projizierten Flözauswaschungen die Abbaurichtung in Richtung des Streichens der Flözauswaschungen festgelegt wird.

11. Verfahren nach einem der Ansprüche 1 bis 10, dadurch gekennzeichnet, daß bei in geringem Abstand von einem Flöz vorhandenen mächtigen Sandsteinbänken die Abbaubetriebe ohne Maßnahmen zur Projektierung von Flözauswaschungen geplant und Maßnahmen zur Anpassung des Abbaubetriebs an eine geringere Mächtigkeit mit einem größeren Verstellbereich des Strebausbaus und mit einem geeigneten Gewinnungsmittel vorgesehen werden.

12. Verfahren nach Anspruch 11, dadurch gekennzeichnet, daß mit Hilfe einer vorherigen Durchführung von Bohrungen in einem engen Bohrraster die geringste anzutreffende Flözmächtigkeit festgestellt und Strebausbau und Gewinnungsmittel entsprechend dem festgestellten Wert angepaßt werden.

## Claims

1. Method for planing extraction workings in a tectonically stressed sedimentary deposit, especially a hard coal deposit, by determining the working direction, working length, rate and sequence of advance, whereby the position of the extraction workings is oriented to the tectonic faulting in the body of the deposit, and for extablishing the body of the deposit to be prepared and developed for extraction whereby the dip, the strike and the size of the throw of the respective geological faulting and the pattern of the folding energy plus the disaggregations, nip-outs and compressions in the rock caused by the tectonic energy and the tectonic mass transportation influenced by the latter are utilised as the basis for planning, characterised in that the extraction workings to be planned are oriented in the body of the deposit dependent on the strike, length of strike and the width of known seam wash-outs and those forecast from the tecto-mechanical process shaped by the folding energy and the tectonic energy, whereby the position of major strikeslipfaults and/or strikeslipfault zones is determined, taking account of an equidistance inherent in the deposit, and whereby when exploring a seam wash-out at a distance of less than 300 m from the latter, the strike of the seam wash-out is established and placed in a ratio with the strike of the strikeslipfault and/or the strikeslipfault zone in the direction of flow of the energy.

2. Method in accordance with claim 1 characterised in that with a known angle pattern between the strike lines of the seam wash-out and strikeslipfault and/or strikelipfault zone, the position of the seam wash-out is forecast to be in the identified angle in the further course of the strikeslipfault and/or the strikeslipfault zone and the working direction is defined as being parallel to the forecast seam wash-out.

3. Method in accordance with claim 1, characterised in that with a known parallel pattern in the strike of the seam wash-out and strikeslipfault and/or strikeslipfault zone, the position of the seam wash-out is forecast to be parallel to the further course of the strikeslipfault and/or strikeslipfault zone and the working direction is defined as being parallel to the forecast seam wash-out.

4. Method in accordance with one of claims 1 to 3, characterised in that with a known of forecast interruption in the pattern of a major strikeslipfault and/or strikeslipfault zone, the pattern of an identified or forecast seam wash-out in the strike direction of the strikeslipfault or strikeslipfault zone is forecast and the extraction direction is defined as being parallel to the forecast seam wash-out.

5. Method in accordance with one of claims 1 to 4, characterised in that reconnaissance bores ar sunk and/or sonic tests undertaken for further clarification of the body of the deposit in the roof area at a distance of up to 400 m perpendicular to the overthrust fault where a seam wash-out is identified in the roof area of an overthrust fault with a strike forecast to be parallel to the overthrust fault.

6. Method in accordance with claim 5, characterised in that if a change in the magnitude of the overthrust takes place at an overthrust fault in the same stratigraphic level, the planning of the extraction provides for a shorter spacing between supports in the roadway area and a reduced supporting in the face area.

7. Method in accordance with claim 5 or 6, characterised in that with an perpendicular distance of less than 800 m between two overthrusts, which are approximately parallel in dip and strike, the areas with identified and/or forecast seam wash-outs must be excluded from extraction planning for the most part.

8. Method in accordance with one of claims 1 to 7, characterised in that where a fold runs out approximately transversely to the energy supply, areas in the energy shadow of the fold with identified and/or projected seam wash-outs are excluded from extraction planning for the most part.

9. Method in accordance with one of claims 1 to 7, characterised in that where a fold runs out approximately transversely to the energy supply, extraction workings with a lower output per working point are planned for areas in the energy shadow of the fold with identified and/or projected seam wash-outs.

10. Method in accordance with one of claims 1 to 7, characterised in that where a fold runs out approximately transversely to the energy supply, the direction of extraction is defined as being in the strike direction of the seam wash-outs for areas in the energy shadow of the fold with identified and/or projected seam wash-outs.

11. Method in accordance with one of claims 1 to 10, characterised in that where thick sandstone beds are present close to a seam, extraction workings can be planned without measures to forecast seam wash-outs and measures must be provided for adjusting the extraction working to a smaller thickness with a greater range of adjustment for the face supports and suitable winning equipment.

12. Method in accordance with claim 11, characterised in that with the aid of bores undertaken previously using a narrow drilling grid, the smallest seam thickness to be found can be established and the face support and winning equipment can be adjusted to the value established.

## Revendications

1. Procédé destiné à la planification des quartiers d'abattage dans des couches de sédimentation soumises à des sollicitations tectoniques, en particulier dans les gisements de houille, par la définition du sens d'abattage, de la longueur d'abattage, de la vitesse d'abattage et de la progression de l'abattage, dans lequel la position des quartiers d'abattage est orientée en fonction des failles tectoniques dans le corps de gisement, et les travaux de reconnaissance et le traçage dans le corps de gisement destiné à l'abattage sont définis en fonction du pendage, de l'inclinaison de la veine et de l'angle d'inclinaison de chaque faille géologique identifiée, ainsi qu'en fonction du tracé de l'énergie de plissement, de même qu'en fonction des désagrégations, écrasements, compressions dans le massif rocheux dus à l'énergie tectonique et des transports de masse tectoniques influencés par ceux-ci, qui constituent les bases de la planification, caractérisé en ce que les quartiers d'abattage à planifier sont orientés en fonction de l'inclinaison de la veine, de la longueur d'inclinaison et de la largeur des affouillements dans les veines du corps de gisement identifiés et projetés en tenant compte du processus tecto-mécanique influencé fortement par l'énergie de plissement et l'énergie tectonique, la position des dislocations et/ou zones de dislocation de grande dimension étant déterminée en tenant compte d'une équidistance immanente au gisement et, en cas de préparation d'un affouillement de la veine à une distance de moins de 300 mètres de celle-ci, l'inclinaison de l'affouillement de veine étant constatée et étant mise en rapport avec l'inclinaison de la dislocation et/ou de la zone de dislocation dans le sens du flux énergétique.

2. Procédé selon la revendication 1, caractérisé en ce que, dans le cas d'un tracé en angle identifié entre les lignes d'inclinaison de l'affouillement de veine et la dislocation et/ou la zone de dislocation, la position de l'affouillement de veine dans l'angle identifié est projetée dans le tracé consécutif de la dislocation et/ou de la zone de dislocation et le sens d'abattage est défini parallèlement à l'affouillement de veine projeté.

3. Procédé selon la revendication 1, caractérisé en ce que, dans le cas d'un tracé parallèle identifié dans l'inclinaison de l'affouillement de veine et de la dislocation et/ou de la zone de dislocation, la position de l'affouillement de veine est projetée parallèlement au tracé consécutif de la dislocation et/ou de la zone de dislocation et le sens d'abattage est défini parallèlement à l'affouillement de veine projeté.

4. Procédé selon l'une quelconque des revendications 1 à 3, caractérisé en ce que, dans le cas d'une discontinuité identifiée ou projetée dans le tracé d'une dislocation et/ou zone de dislocation de grande dimension, le tracé d'un affouillement de veine identifié ou projeté est projeté dans le sens d'inclinaison de la dislocation et/ou de la zone de dislocation et le sens d'abattage est défini parallèlement à l'affouillement de veine projeté.

5. Procédé selon l'une quelconque des revendications 1 à 4, caractérisé en ce que, au cas où un affouillement de veine est identifié dans l'extrémité de la pente d'une faille inverse, avec une inclinaison projetée parallèlement à la faille inverse, on entreprend des forages de reconnaissance perpendiculaires à la stratification, à partir de l'extrémité de la pente jusqu'à une distance de 400 mètres de la faille inverse, et/ou on effectue des examens aux ultrasons, afin de poursuivre l'exploration du corps de gisement.

6. Procédé selon la revendication 5, caractérisé en ce que, dans le cas d'une variation des dimensions d'une faille inverse dans le même niveau stratigraphique, la planification des quartiers d'abattage prévoit une plus faible distance de soutènement dans la galerie et un retard de soutènement réduit dans la zone du front de taille.

7. Procédé selon la revendication 5 ou 6, caractérisé en ce que, au cas où la distance perpendiculaire à la stratification entre deux failles inverses, pratiquement parallèles par le pendage et l'inclinaison, est inférieure à 800 mètres, les zones avec des affouillements de veine identifiés et/ou projetés sont largement exclues de la planification des quartiers d'abattage.

8. Procédé selon l'une quelconque des revendications 1 à 7, caractérisé en ce que, au cas où le tracé d'un pli est pratiquement transversal au sens de l'apport d'énergie, des zones dans l'ombre énergétique du pli avec des affouillements de veine identifiés et/ou projetés sont largement exclues de la planification des quartiers d'abattage.

9. Procédé selon l'une quelconque des revendications 1 à 7, caractérisé en ce que, au cas où le tracé d'un pli est pratiquement transversal au sens de l'apport d'énergie, des quartiers d'abattage avec une plus faible quantité à transporter à partir du point d'exploitation sont prévues dans des zones dans l'ombre énergétique du pli avec des affouillements de veine identifiés et/ou projetés.

10. Procédé selon l'une quelconque des revendications 1 à 7, caractérisé en ce que, au cas où le tracé d'un pli dans des zones dans l'ombre énergétique du pli est pratiquement transversal au sens de l'apport d'énergie et en présence d'affouillements de veine identifiés et/ou projetés, le sens d'abattage est défini dans le sens de l'inclinaison des affouillements de veine.

11. Procédé selon l'une quelconque des revendications 1 à 10, caractérisé en ce que, en présence de bancs de grès de forte épaisseur situés à faible distance d'une veine, les quartiers d'abattage sont planifiés sans intégrer des mesures destinées à projeter des affouillements de veine, et il est prévu des mesures pour adapter le quartier d'abattage à un soutènement de plus faible dimension dans le front de taille avec un plus grand domaine de réglage et avec un moyen d'extraction adapté.

12. Procédé selon la revendication 11, caractérisé en ce que, à l'aide de forages réalisés au préalable dans une grille de forage étroite, la plus faible épaisseur de veine à rencontrer est constatée et l'abattage en taille et les moyens d'extraction sont adaptés conformément à la valeur constatée.
